# EUROPÄISCHE PATENTSCHRIFT

(11) **EP 2 037 198 B1**
(45) Veröffentlichungstag und Bekanntmachung des Hinweises auf die Patenterteilung: **31.12.2014**
(21) Anmeldenummer: 08015940.3
(22) Anmeldetag: 10.09.2008
(51) Int. Cl.: F26B 21/02, F26B 25/06

(54) **Anlage zum Trocknen einer Mehrzahl von vorzugsweise mehrteiligen Gipsformen**
Plant for drying a plurality of preferably multi-part plaster moulds
Installation de séchage d'une multitude de moules en plâtre de préférence en plusieurs parties

(30) Priorität: 14.09.2007 DE 102007045349
(43) Veröffentlichungstag der Anmeldung: 18.03.2009
(73) Patentinhaber: Maschinen- und Stahlbau, Julius Lippert GmbH & Co. KG, 92690 Pressath (DE)
(72) Erfinder: Scharnagl, Franz, 92637 Weiden (DE)
(74) Vertreter: Louis Pöhlau Lohrentz

(56) Entgegenhaltungen:
- EP-A2- 1 132 701
- DE-A1- 3 708 642
- GB-A- 422 236
- US-A- 3 552 035

## Beschreibung

Die Erfindung betrifft eine Anlage zum Trocknen einer Mehrzahl von vorzugsweise mehrteiligen Gipsformen, vorzugsweise als Gipsformen ausgebildet, in denen jeweils ein Formhohlraum für einen Sanitär-Keramikgegenstand ausgebildet ist, wobei der Formhohlraum eine Schlicker-Eingießöffnung und eine Entlüftungsöffnung aufweist, wobei vorgesehen ist, daß die Anlage eine von einem Warmluftstrom durchströmte Trockenkammer zur Aufnahme der zu trocknenden Gipsformen aufweist.

Gipsformen für Sanitär-Keramikgegenstände besitzen üblicherweise ein Gewicht von mehr als 100 kg oder sogar ein Gewicht von mehr als 200 kg. Die Gipsformen dienen dazu, Sanitär-Keramikgegenstände im Gießverfahren herzustellen. Dabei wird durch die Schlicker-Eingießöffnung ein Keramikschlicker in den Formhohlraum der mehrteiligen Gipsform eingegossen, bis der Formhohlraum mit dem Schlicker gefüllt ist. Die in dem Formhohlraum befindliche Luft entweicht dabei durch die Entlüftungsöffnung der Gipsform. Nach einer bestimmten Standzeit kann die Gipsform dann in ihre Einzelteile zerlegt werden und ein weicher, aber standfester Sanitär-Keramikgegenstand entnommen werden.

Bei der Anlage der eingangs genannten Art handelt es sich um eine Anlage zum Trocknen der genannten Gipsformen im Rahmen der Herstellung der Gipsformen.

Zur Herstellung einer mehrteiligen Gipsform wird flüssiger Gips in den einzelnen Teilen der Gipsform entsprechende Formen gegossen. Diese Formen ergeben dann die einzelnen Teile der Gipsform. Anschließend werden die einzelnen Teile der Gipsform zusammengesetzt und getrocknet. Die Anfangsfeuchte der Gipsform beträgt mehr als 30 % Wasser.

Um diese Anfangsfeuchte zu beseitigen, wird in herkömmlichen Trocknungsanlagen jeweils mindestens eine mehrteilige Gipsform in einer Warmluft-Trockenkammer mit Hilfe von warmer Luft getrocknet. Die Trockenzeiten solcher mehrteiliger Gipsformen für Sanitär-Keramikgegenstände großer Masse von > 100 kg kann in den herkömmlichen Anlagen 60, 90 und 120 Stunden betragen. Diese Trockenzeiten sind von den Gipsformgrößen abhängig.

Die DE 3708642 A1 offenbart eine Anlage zum Trocknen keramischer Rohlinge mit verbundenen Modulen, welche jeweils mehrstöckig ausgebildet sind, so dass sich ein durchgehendes oberes und unteres Anlagenstockwerk ergibt. Ein Warmluftstrom wird jeweils in den einzelnen Segmenten rezirkuliert.

Der Erfindung liegt die Aufgabe zu Grunde, eine Anlage der eingangs genannten Art zu schaffen, die konstruktiv einfach aufgebaut ist und eine schnelle und effektive Trocknung einer Mehrzahl der Gipsformen ermöglicht.

Diese Aufgabe wird erfindungsgemäß durch den Gegenstand des Patentanspruchs 1 gelöst.

Durch die Modularität der Anlage ergeben sich besondere Vorteile bei der Herstellung und dem Einsatz der Anlage. Eine besonders effektive Betriebsweise ergibt sich durch den Warmluftkreislaufstrom, der das obere Anlagenstockwerk und das untere Anlagenstockwerk durchläuft.

Besonders vorteilhaft ist bei bevorzugten Ausführungen die dort vorgesehene Warmluftbeaufschlagung des Innenraums der Gipsformen. Es kann hierzu vorgesehen sein, daß den Trockenkammersegmenten eine Druckleitung zugeordnet ist, die eingangsseitig mittels einer Hochdruckgebläseeinrichtung mit Warmluft gespeist wird und diese ausgangsseitig unter Druck in den Formhohlraum der zu trocknenden Gipsformen einbläst. Vorzugsweise kann hierbei die Druckleitung als verzweigte Druckleitung mit mindestens einer Verzweigungsstellungsstelle ausgebildet sein, deren ausgangsseitige Zweigleitungen den Trockenkammersegmenten derart zugeordnet sind, dass zu jedem Trockenkammersegment jeweils mindestens eine Zweigleitung zugeleitet ist.

Bei besonders bevorzugten Ausführungen der Anlage ist also vorgesehen, dass nicht nur eine Trocknung der Gipsformen von deren Außenoberfläche her, sondern gleichzeitig auch eine Trocknung der Gipsformen von deren Formhohlraum, d.h. von deren Innenseite ausgehend erfolgt.

Auf diese Weise ist es möglich, die Trockenzeiten um mindestens 50 % zu reduzieren, wobei neben dieser Verkürzung der Trockenzeit auch der Energiebedarf entsprechend verringert ist.

Erfindungsgemäß kann die an die Gipsform anschließbare Warmluft-Gebläseeinrichtung mindestens ein Druckgebläse aufweisen. Je nach der Ausbildung der erfindungsgemäßen Anlage kann die Warmluft-Gebläseeinrichtung eine Anzahl Druckgebläse für eine Anzahl in der Warmlufttrockenkammer vorgesehene, zu trocknende Gipsformen aufweisen, oder die Warmluft-Gebläseeinrichtung kann ein einziges Druckgebläse mit einer Anzahl Anschlussleitungen für eine Anzahl in der Warmluft-Trockenkammer vorgesehene, zu trocknende Gipsformen aufweisen. Anlagen der zuletzt genannten Art kommen als Industrie-Trocknungsanlagen zur Anwendung, um eine Anzahl Gipsformen mit Kernluft aus einer entsprechenden Anzahl Druckgebläsen oder aus einem gemeinsamen Großdruckgebläse mit einer Anzahl Anschlussleitungen zu versorgen, und die Gipsformen gleichzeitig nicht nur von ihrer Außenoberfläche sondern gleichzeitig von ihrem Inneren, d.h. vom Formhohlraum ausgehend, zu trocknen.

Das mindestens eine Druckgebläse ist zweckmäßigerweise mittels einer Schlauchleitung an die Schlicker-Eingießöffnung oder an die Entlüftungsöffnung der mindestens einen zu trocknenden Gipsform anschließbar.

Bei der erfindungsgemäßen Anlage kann die Warmluft-Gebläseeinrichtung in der Warmluft-Trockenkammer angeordnet oder dieser zugeordnet sein.

Bei bevorzugten Ausführungen ist vorgesehen, daß der Hochdrucklüfter Luft aus dem Prozessraum absaugt und diese Luft in ein Rohrnetz drückt. An diesem Rohrnetz angeschlossen sind die zu trocknenden Gipsformen. Vor dem Lüfter ist die Luft drucklos oder hat Unterdruck, nach dem Lüfter hat die Luft Überdruck.

Die erfindungsgemäße Trocknungsanlage weist die Vorteile auf, dass die Trockenzeit für Gipsformen für Sanitär-Keramikgegenstände um mindestens 50 % im Vergleich zu bekannten Trocknungsanlagen, bei welchen die Trocknung der Gipsform von deren Außenoberfläche ausgehend erfolgt, reduziert wird, und dass der Energiebedarf der erfindungsgemäßen Trocknungsanlage entsprechend verringert ist.

Als Betriebsweise kann vorzugsweise vorgesehen sein, dass der im Trockenraum geführte Warmluftstrom eine Temperatur im Bereich 40 ° bis 80 ° C aufweist und die Außenseite der dort aufgestellten Gipsformen mit 10 m/sec anströmt und dass in das Innere der Gipsformen ein Warmluftstrom mit einem Druck größer als 1.000 Pascal und mit einer Temperatur gleich wie die im Warmluftstrom des Trockenraums eingeblasen wird.

Weitere Einzelheiten, Merkmale und Vorteile ergeben sich aus der nachfolgenden Beschreibung eines in der Zeichnung schematisch dargestellten Ausführungsbeispieles der erfindungsgemäßen Anlage zur äußeren Trocknung und zur inneren Trocknung mit Kernluft von mindestens einer mehrteiligen Gipsform.

Es zeigen:
- Figur 1: eine Seitenansicht eines Ausführungsbeispiels der Trocknungsanlage mit einer geschnitten gezeichneten mehrteiligen Gipsform, und
- Figur 2: eine Vorderansicht der Trocknungsanlage gemäß Figur 1 in einer zur Blickrichtung gemäß Figur 1 senkrechten Blickrichtung.
- Figur 3: eine Vorderansicht eines Ausführungsbeispiels einer Trocknungsanlage mit 5 Trocknungssegmenten, teilweise in Schnittansicht.
- Figur 4: eine Draufsicht der Trocknungsanlage in Figur 3.

Die Figuren 1 und 2 zeigen eine Anlage 10 zum Trocknen mindestens einer mehrteiligen Gipsform 12, in der ein Formhohlraum 14 für einen Sanitär-Keramikgegenstand ausgebildet ist. Im dargestellten Ausführungsbeispiel handelt es sich um eine WC-Schüssel.

Der Formhohlraum 14 der Gipsform 12 weist eine Schlicker-Eingießöffnung 16 und eine davon entfernte Entlüftungsöffnung 18 auf.

Die Anlage 10 besitzt eine Warmluft-Trockenkammer 20, die mittels einer Lufterhitzereinrichtung 22 mit Warmluft versorgbar ist. Die Lufterhitzereinrichtung 22 weist Lufterhitzer 24 und zugehörige Umlüfter 26 auf.

Die Anlage 10 weist eine Warmluft-Gebläseeinrichtung 28 auf, die zum Trocknen der mindestens einen Gipsform 12, von deren Inneren ausgehend, an die Schlicker-Eingießöffnung 16 oder an die Entlüftungsöffnung 18 des Formhohlraumes 14 der Gipsform 12 anschließbar ist. In den Figuren 1 und 2 ist die Warmluft-Gebläseeinrichtung 28 an die Schlicker-Eingießöffnung 16 angeschlossen. Zu diesem Zwecke ist die Warmluft-Gebläseeinrichtung 28 ausgangsseitig mit einer flexiblen Anschlussleitung 30, d.h. mit einer Schlauchleitung 32, verbunden. Eingangsseitig ist die Warmluft-Gebläseeinrichtung 28 mit einer Rohrleitung 34 verbunden, die Warmluft aus der Warmlufttrockenkammer 20 durch die Warmluft-Gebläseeinrichtung 28 und die Anschluss- bzw. Schlauchleitung 30, 32 in den Formhohlraum 14 der Gipsform 12 einleitet, um die Gipsform 12 nicht nur von ihrer Außenoberfläche 36 ausgehend sondern gleichzeitig auch von ihrem Inneren, d.h. vom Formhohlraum 14 ausgehend, zu trocknen. Die verbrauchte Warmluft wird durch die Entlüftungsöffnung 18 der Gipsform 12 ausgegeben und durch eine Ablufteinrichtung 38 aus der Anlage 10 ausgeleitet.

Die Warmluft-Gebläseeinrichtung 28 weist mindestens ein Druckgebläse 40 auf. Ist die Anlage 10 für eine Anzahl Gipsformen 12 vorgesehen, so ist es möglich, dass die Warmluft-Gebläseeinrichtung 28 eine Anzahl Druckgebläse 40 für eine Anzahl in der Warmluft-Trockenkammer 20 vorgesehene, zu trocknende Gipsformen 12 aufweist. Eine andere Möglichkeit besteht darin, dass die Warmluft-Gebläseeinrichtung 28 ein einziges Druckgebläse 40 mit einer Anzahl Anschlussleitung 30 für eine Anzahl in der Warmluft-Trockenkammer vorgesehene, zu trocknende Gipsformen 12 aufweist.

Die Warmluft-Gebläseeinrichtung 28 kann in der Warmluft-Trockenkammer 20 angeordnet oder dieser zugeordnet, d.h. zur Warmluft-Trockenkammer 20 benachbart sein.

Die dargestellten Positionen der Entlüftungsöffnung sowie der Eingießöffnung sind produktabhängig. Die Entlüftungsöffnung ist vorzugsweise am oberen Teil der Gipsform und die Eingießöffnung, im dargestellten Beispiel auch oben dargestellt, kann auch unten oder produktabhängig oben angeordnet sein.

Die in den Figuren 3 und 4 gezeigte Anlage 500 weist fünf Trockenkammersegmente 501 auf, die nebeneinander in einer Reihe angeordnet die zusammengesetzte Trockenkammer bilden. In jedem Trockenkammersegment 501 sind vier Gipsformen 12 zum Trocknen aufgestellt. Die Trockenkammersegmente 501 sind jeweils 2-stöckig, wobei in dem dargestellten Fall jeweils zwei Gipsformen im oberen Stockwerk und zwei Formen im unteren Stockwerk angeordnet sind.

Jedes Trockenkammersegment 501 weist an seiner Vorderseite jeweils eine Beschickungstür 502 auf. Diese Türen 502 sind im dargestellten Fall jeweils als zweiflügelige Türen ausgebildet.

Bei der Nebeneinanderanordnung der Trockenkammersegmente 501 grenzen jeweils benachbarte Trockenkammersegmente seitlich aneinander unter Bildung eines oberen Stockwerks mit einem durchgehenden horizontalen oberen Durchströmungskanal und eines unteren Stockwerks mit einem durchgehenden horizontalen unteren Durchströmungskanal. An den endständigen Segmenten 501 ist stirnseitig jeweils ein Umlenksegment 503, 504 angeordnet, die den oberen Durchströmungskanal mit dem unteren Durchströmungskanal verbindet.

Das in den Figuren 3 und 4 rechte Umlenksegment 503 weist eine Umlüftereinrichtung 503a und eine Lufterhitzereinrichtung 503b auf. Die Umlüftereinrichtung 503a besteht aus einem im Umluftsegment 503 im oberen Stockwerk installierten Axialgebläse und einem im unteren Stockwerk installierten Axialgebläse. Die Lufterhitzereinrichtung 503b ist als direkter Gasbrenner ausgebildet, dessen Flamme in den Umlenkbereich des Luftstroms hineinreicht.

Das in den Figuren links eingezeichnete Umlenksegment 504 weist eine Ablufteinrichtung 504a und eine Frischluftzufuhreinrichtung 504b auf, die mit dem in dem Umlenksegment 504 umgelenkten Luftstrom kommunizieren.

Damit wird also ein umlaufender Warmluftstrom für die Trocknung der in dem oberen und unteren Stock der nebeneinander angeordneten Gipsformen 12 erzeugt. Die Temperatur des Warmluftstroms wird durch den Lufterhitzer 503b während des Trocknungsvorgangs mit einer Temperaturkurve zwischen 50 und 75 ° gefahren. Der Volumenstrom wird über die Axialgebläse 503a so eingestellt, dass der Warmluftstrom an der Außenseite der Gipsformen eine Geschwindigkeit von ca. 10 m pro Sekunde hat. Je nach Anzahl und Größe der Gipsformen 12 werden beide oder auch nur einer der Axialgebläse 503a eingeschaltet. Vorzugsweise sind die Axialgebläse 503a für einen Volumenstrom von 30.000 m³/h bei einem Druck von 400 Pascal ausgelegt.

Während des Trocknungsbetriebs wird die Durchströmungsrichtung der Axialgebläse 503a zeitweise umgeschaltet, damit die zu trocknenden Gipsformen nicht nur konstant von einer Seite angeströmt werden, sondern alternierend von beiden Seiten, um eine Schattenbildung oder einseitige Trocknung weitgehend zu vermeiden.

Zur Warmluftbeaufschlagung des inneren Formhohlraums der Gipsformen 12 ist bei der in den Figuren 3 und 4 dargestellten Anlage ein Hochdruckventilator 560 vorgesehen, der Warmluft aus dem umlaufenden Warmluftstrom, im dargestellten Falle aus dem oberen Durchströmungskanal saugt und ausgangsseitig eine verzweigte Druckleitung 564 speist. Die Leitungsenden der verzweigten Druckleitung 564 sind jeweils an der Schlicker-Eingießöffnung oder an der Entlüftungsöffnung des Formhohlraums 14 der Gipsformen 12 angeschlossen.

Bei der in den Figuren 3 und 4 dargestellten Ausführung ist der Hochdruckventilator 560 im Bereich des oberen Stockwerks deckenseitig außerhalb des Durchströmungskanals angeordnet. Die verzweigte Druckleitung 564 ist ein Leitungssystem bestehend aus Rohrleitungen oder Schläuchen, wobei das Leitungssystem über eine Leitung ausgangsseitig an dem Hochdruckventilator 560 angeschlossen ist. Diese Leitung verzweigt sich an einer ersten Verzweigungsstelle in eine zunächst horizontal verlaufende Verteilerleitung, von der fünf vertikale Verzweigungsleitungen 564a abzweigen. Die Verzweigungsleitungen 564a sind den fünf Trocknungskammersegmenten 501 zugeordnet, d. h. jede Verzweigungsleitung 564a führt in das ihr zugeordnete Trocknungskammersegment 501. Hierbei weist jede Verzweigungsleitung 564a jeweils eine obere Verzweigungsstelle und eine daran anschließende untere Verzweigungsstelle auf. Die obere Verzweigungsstelle stellt eine Verzweigung in drei Verzweigungsleitungen dar, wobei zwei der Verzweigungsleitungen die beiden im oberen Stockwerk angeordneten Gipsformen zugeleitet sind und die dritte Verzweigungsleitung in die untere Verzweigungsstelle führt, von der zwei Verzweigungsleitungen abzweigen, die den beiden im unteren Stockwerk angeordneten Gipsformen zugeleitet sind.

Die den jeweiligen Gipsformen 12 zugeleiteten Verzweigungsleitungen sind jeweils an der Schlickereingießöffnung 16 oder an der Lüftungsöffnung 18 des Formhohlraums 14 der jeweiligen Gipsform 12 angeschlossen. Im Anschlußbereich der Leitung ist ein Absperrventil angeordnet, um die Warmluftbeaufschlagung des Formhohlraums während des Betriebs und in Verbindung mit dem Beschickungsvorgang ein- und ausschalten zu können.

Der Hochdruckventilator 560 ist so ausgelegt, daß er ausgangsseitig einen Druck von 8000 Pascal erbringt, d. h. die Warmluft wird mit einem Druck von 8000 Pascal in den Formhohlraum eingeblasen. Sie durchströmt dabei den Formhohlraum im Inneren der Gipsform 12 und zwar je nach Anschluß der Druckleitung an der Schlicker-Eingießöffnung 16 oder an der Entlüftungsöffnung 18 und zusätzlich über die in der jeweils mehrteiligen Gipsform ausgebildeten Spalten und Ritzen zwischen den Formteilen. Damit überströmt die Warmluft im Inneren der Gipsform 12 eine große Oberfläche und sorgt damit für einen besonders wirksamen Abtransport der Feuchtigkeit aus dem Inneren der Gipsform 12.

## Patentansprüche

1. Anlage zum Trocknen einer Mehrzahl von mehrteiligen Gipsformen (12), vorzugsweise als Gipsformen ausgebildet, in denen jeweils ein Formhohlraum (14) für einen Sanitär-Keramikgegenstand ausgebildet ist, wobei der Formhohlraum (14) eine Schlicker-Eingießöffnung (16) und eine Entlüftungsöffnung (18) aufweist,
wobei vorgesehen ist,
daß die Anlage eine von einem Warmluftstrom durchströmte Trockenkammer (20) zur Aufnahme der zu trocknenden Gipsformen (12) aufweist,
wobei
a) die Trockenkammer (20) aus mehreren nebeneinander angeordneten, als Module ausgebildeten Trockenkammersegmenten (501) zusammengesetzt ist, und
die Trockenkammersegmente (501) jeweils mehrstöckig ausgebildet sind mit einem oberen Stockwerk zur Aufnahme von mindestens einer der zu trocknenden Gipsformen (12) und einem unteren Stockwerk zur Aufnahme mindestens einer weiteren der zu trocknenden Gipsformen (12), und
die oberen Stockwerke der nebeneinander angeordneten Trockenkammersegmente (501) ein durchgehendes oberes Anlagenstockwerk mit einem durchgehenden oberen Durchströmungskanal für den Warmluftstrom bilden und die unteren Stockwerke der nebeneinander angeordneten Trockenkammersegmente (501) ein durchgehendes unteres Anlagenstockwerk mit einem durchgehenden unteren Durchströmungskanal für den Warmluftstrom bilden; und wobei
b) am freien Stirnende der beiden endständigen Trockenkammersegmente (501) jeweils ein Umlenksegment (503, 504) angeordnet ist, das den oberen Durchströmungskanal mit dem unteren Durchströmungskanal verbindet und den Warmluftstrom umlenkt unter Ausbildung eines Warmluftkreislaufstroms.

2. Anlage nach Anspruch 1,
**dadurch gekennzeichnet,**
**dass** das Umlenksegment (503) eine Umlufteinrichtung (503a) mit mindestens einem Axialgebläse aufweist und / oder eine Lufterhitzereinrichtung (503b) aufweist.

3. Anlage nach Anspruch 2,
**dadurch gekennzeichnet,**
**dass** die Lufterhitzungseinrichtung mindestens einen Brenner oder eine andere Wärmequelle aufweist, z. B. als direkter Brenner ausgebidet.

4. Anlage nach einem der vorangehenden Ansprüche,
**dadurch gekennzeichnet,**
**dass** das Umlenksegment (504) eine Abluftabführeinrichtung (504a) aufweist und / oder eine Frischluftzuführeinrichtung (504b) aufweist.

5. Anlage nach einem der vorangehenden Ansprüche,
**dadurch gekennzeichnet,**
**dass** den Trockenkammersegmenten (501) eine Druckleitung (564) zugeordnet ist, die eingangsseitig mittels einer Hochdruckgebläseeinrichtung (560) mit Warmluft gespeist wird und diese ausgangsseitig unter Druck in den Formhohlraum (14) der zu trocknenden Gipsformen (12) einbläst.

6. Anlage nach Anspruch 5,
**dadurch gekennzeichnet,**
**dass** die Druckleitung (564) ausgangsseitig an der Schlicker-Eingießöffnung (16) oder an der Entlüftungsöffnung (18) des Formhohlraums der zu trocknenden Gipsform (12) anschließbar ist.

7. Anlage nach Anspruch 5 oder 6,
**dadurch gekennzeichnet,**
**dass** die Druckleitung (564) als verzweigte Druckleitung mit mindestens einer Verzweigungsstelle ausgebildet ist, deren ausgangsseitige Zweigleitungen (564a) den Trockenkammersegmenten (501) derart zugeordnet sind, daß zu jedem Trockenkammersegment (501) jeweils mindestens eine Zweigleitung (564a) zugeleitet ist.

8. Anlage nach Anspruch 7,
**dadurch gekennzeichnet,**
**dass** die dem jeweiligen Trockenkammersegment (501) zugeordnete Zweigleitung (564a) mindestens eine Verzweigungsstelle aufweist, deren abgezweigte Zweigleitungen den in dem Trockenkammersegment (501) angeordneten zu trocknenden Gipsformen (12) derart zugeordnet sind, dass zu jeder der Gipsformen (12) jeweils mindestens eine abgezweigte Zweigleitung zugeleitet ist.

9. Anlage nach einem der Ansprüche 5 bis 10,
**dadurch gekennzeichnet,**
**dass** die Hochdruckgebläseeinrichtung (560) auf einer Außenseite und / oder im Bereich einer Außenwand der Trockenkammer (501) angeordnet ist, vorzugsweise im Bereich der Deckenwand der Trockenkammer.

10. Anlage nach einem der Ansprüche 5 bis 9
**dadurch gekennzeichnet,**
**dass** die Hochdruckgebläseeinrichtung (560) eingangsseitig mit der Trockenkammer (501), vorzugsweise im Bereich des Umlenksegments (503, 504) derart verbunden ist, daß sie Warmluft aus dem Warmluft-Kreislaufstrom der Trockenkammer absaugt.

11. Anlage nach einem der vorangegangenen Ansprüche,
**dadurch gekennzeichnet,**
**dass** an einer Frontseite des Trockenkammersegments (501) eine Beschickungstür (502) vorzugsweise als zweiflügelige Tür ausgebildet, angeordnet ist.

## Claims

1. System to dry a plurality of multi-part plaster moulds (12), preferably formed as plaster moulds in each of which a mould cavity (14) for a sanitary ceramic object is formed, wherein the mould cavity (14) has a slip casting opening (16) and a ventilation opening (18),
wherein provision is made
for the system to have a drying chamber (20) that is flowed through by a stream of hot air to receive the plaster moulds (12) that are to be dried, wherein,
a) the drying chamber (20) is composed of several drying chamber segments (501) which are arranged next to one another and are formed as a module, and
the drying chamber segments (501) are each formed to have multiple storeys having an upper storey for the reception of at least one of the plaster moulds (12) that are to be dried and a lower storey for the reception of at least one more of the plaster moulds (12) that are to be dried, and
the upper storey of the drying chamber segments (501) arranged next to one another forms a continuous upper system storey having a continuous upper flow channel for the stream of hot air and the lower storey of the drying chamber segments (501) arranged next to one another form a continuous lower system storey having a continuous lower flow channel for the hot air stream; and wherein
b) a deflection segment (503, 504) is arranged on each free front end of the two end drying chamber segments (501), said deflection segment connecting the upper flow channel to the lower flow channel and deflecting the stream of hot air, forming a hot air circuit stream.

2. System according to claim 1,
**characterised in that**,
the deflection segment (503) has an air circulation device (503a) having at least one axial fan and/or has an air heater device (503b).

3. System according to claim 2,
**characterised in that**
the air heater device has at least one burner or another heat source, for example formed as a direct burner.

4. System according to one of the preceding claims,
**characterised in that**
the deflection segment (504) has an exhaust air discharge device (504a) and/or has a fresh air supply device (504b).

5. System according to one of the preceding claims,
**characterised in that**,
a pressure line (564) is allocated to the drying chamber segments (501), which is supplied with hot air on the input side by means of a high pressure fan device (560) and, under pressure,blowsthis into the mould cavity (14) of the plaster moulds (12) that are to be dried on the output side.

6. System according to claim 5,
**characterised in that**,
the pressure line (564) is able to be connected on the output side to the slip casting opening (16) or to the ventilation opening (18) of the mould cavity of the plaster mould (12) that is to be dried.

7. System according to claim 5 or 6,
**characterised in that**,
the pressure line (564) is formed as a branched pressure line having at least one branching point, the output-side branches (564a) of which are allocated to the drying chamber segments (501) in such a way that at least one branch (564a) is supplied to each drying chamber segment (501).

8. System according to claim 7,
**characterised in that**,
the branch (564a) allocated to the respective drying chamber segment (501) has at least one branch position, the branched branches of which are allocated to the plaster moulds (12) that are to be dried, which are arranged in the drying chamber segment (501) in such a way that at least one branched branch is allocated to each of the plaster moulds (12).

9. System according to one of claims 5 to 10,
**characterised in that**,
the high pressure fan device (560) is arranged on an outer side and/or in the region of an outer wall of the drying chamber (501), preferably in the region of the cover wall of the drying chamber.

10. System according to one of claims 5 to 9,
**characterised in that**,
the high pressure fan device (560) is connected on the input side to the drying chamber (501), preferably in the region of the deflection segment (503, 504), in such a way that it sucks hot air from the hot air circulation stream of the drying chamber.

11. System according to one of the preceding claims,
**characterised in that**,
a charging door (502) is arranged on a front side of the drying chamber segment (501), preferably formed as a double-leaf door.

## Revendications

1. Installation de séchage d'une pluralité de moules en plâtre (12) en plusieurs parties, de préférence réalisées comme des moules en plâtre, dans lesquels respectivement une cavité de moule (14) est réalisée pour un objet céramique sanitaire, la cavité de moule (14) présentant une ouverture de coulage de barbotine (16) et une ouverture de ventilation (18),
étant prévu que
l'installation présente une chambre de séchage (20) parcourue par un courant d'air chaud pour la réception des moules en plâtre (12) à sécher,
a) la chambre de séchage (20) étant composée de plusieurs segments de chambre de séchage (501) réalisés comme modules, agencés les uns à côté des autres et
les segments de chambre de séchage (501) étant réalisés respectivement à plusieurs étages avec un étage supérieur pour la réception d'au moins un des moules en plâtre (12) à sécher et un étage inférieur pour la réception d'au moins un autre des moules en plâtre (12) à sécher, et
les étages supérieurs des segments de chambre de séchage (501) agencés les uns à côté des autres formant un étage d'installation supérieur continu avec un canal de passage supérieur continu pour le courant d'air chaud et les étages inférieurs des segments de chambre de séchage (501) agencés les uns à côté des autres formant un étage d'installation inférieur continu avec un canal de passage inférieur continu pour le courant d'air chaud ; et
b) respectivement un segment de déviation (503, 504) étant agencé sur l'extrémité frontale libre des deux segments de chambre de séchage (501) terminaux, qui relie le canal de passage supérieur au canal de passage inférieur et dévie le courant d'air chaud en réalisant un courant de circuit d'air chaud.

2. Installation selon la revendication 1,
**caractérisée en ce que**
le segment de déviation (503) présente un dispositif de circulation d'air (503a) avec au moins une soufflante axiale et/ou un dispositif de chauffage d'air (503b).

3. Installation selon la revendication 2,
**caractérisée en ce que**
le dispositif de chauffage d'air présente au moins un brûleur ou une autre source de chaleur, par exemple réalisée sous la forme d'un brûleur direct.

4. Installation selon l'une quelconque des revendications précédentes,
**caractérisée en ce que**
le segment de déviation (504) présente un dispositif d'évacuation d'air (504a) et/ou un dispositif d'amenée d'air frais (504b).

5. Installation selon l'une quelconque des revendications précédentes,
**caractérisée en ce que**
une conduite de pression (564) est associée aux segments de chambre de séchage (501), laquelle est alimentée en air chaud côté entrée à l'aide d'un dispositif de soufflante haute pression (560) et l'insuffle côté sortie sous pression dans la cavité de moule (14) des moules en plâtre (12) à sécher.

6. Installation selon la revendication 5,
**caractérisée en ce que**
la conduite de pression (564) peut être raccordée côté sortie à l'ouverture de coulage de barbotine (16) ou à l'ouverture de ventilation (18) de la cavité de moule du moule en plâtre (12) à sécher.

7. Installation selon la revendication 5 ou 6,
**caractérisée en ce que**
la conduite de pression (564) est réalisée comme une conduite de pression dérivée avec au moins un point de dérivation, dont les conduites de dérivation (564a) côté sortie sont associées aux segments de chambre de séchage (501) de telle manière que respectivement au moins une conduite de dérivation (564a) soit amenée à chaque segment de chambre de séchage (501).

8. Installation selon la revendication 7,
**caractérisée en ce que**
la conduite de dérivation (564a) associée au segment de chambre de séchage (501) respectif présente au moins un point de dérivation, dont les conduites de dérivation dérivées sont associées aux moules en plâtre (12) à sécher agencés dans le segment de chambre de séchage (501) de telle manière que respectivement au moins une conduite de dérivation dérivée soit amenée à chacun des moules en plâtre (12).

9. Installation selon l'une quelconque des revendications 5 à 10,
**caractérisée en ce que**
le dispositif de soufflante haute pression (560) est agencé sur un côté extérieur et/ou dans la zone d'une paroi extérieure de la chambre de séchage (501), de préférence dans la zone de la paroi supérieure de la chambre de séchage.

10. Installation selon l'une quelconque des revendications 5 à 9,
**caractérisée en ce que**
le dispositif de soufflante haute pression (560) est relié côté entrée à la chambre de séchage (501), de préférence dans la zone du segment de déviation (503, 504) de telle manière qu'il aspire de l'air chaud du courant de circuit d'air chaud de la chambre de séchage.

11. Installation selon l'une quelconque des revendications précédentes,
**caractérisée en ce que**
une porte de chargement (502) est agencée, de préférence réalisée comme une porte à deux vantaux, sur un côté frontal du segment de chambre de séchage (501).
